# EUROPÄISCHE PATENTSCHRIFT

(11) **EP 0 814 685 B1**
(45) Veröffentlichungstag und Bekanntmachung des Hinweises auf die Patenterteilung: **22.03.2000**
(21) Anmeldenummer: 97900959.4
(22) Anmeldetag: 04.01.1997
(51) Int. Cl.: A47B 77/00, A47B 96/00, F21V 21/00

(54) **KASTENMÖBEL, INSBESONDERE KÜCHENMÖBELSCHRANK MIT INTEGRIERTER RÜCKWANDLEUCHTE**
BOX-SHAPED FURNITURE, IN PARTICULAR KITCHEN CUPBOARD WITH FITTED BACK WALL LIGHT
MEUBLE FERME, EN PARTICULIER UN MEUBLE DE CUISINE AVEC DISPOSITIF D'ECLAIRAGE INTEGRE DANS LE PANNEAU ARRIERE

(30) Priorität: 10.01.1996 DE 29600186 U
(43) Veröffentlichungstag der Anmeldung: 07.01.1998
(73) Patentinhaber: SIEMATIC MÖBELWERKE GMBH & CO., 32584 Löhne (DE)
(72) Erfinder: SIEKMANN, Ulrich-Wilhelm, D-32052 Herford (DE)
(74) Vertreter: Patentanwälte Dipl.-Ing. Bodo Thielking Dipl.-Ing. Otto Elbertzhagen
(86) Internationale Anmeldenummer: EP9700030
(87) Internationale Veröffentlichungsnummer: WO9724954

(56) Entgegenhaltungen:
- EP-A- 0 629 815
- DE-A- 4 015 242
- DE-A- 4 316 271
- US-A- 4 022 517

## Beschreibung

### TECHNISCHES GEBIET

Die Erfindung betrifft ein Kastenmöbel, insbesondere Küchenmöbelschrank, mit einer in einer Öffnung der Rückwand angeordneten Leuchte, die ein Gehäuse aufweist, das sich im wesentlichen hinter der Rückwand erstreckt und eine Lichtstreuscheibe auf der Vorderseite der Rückwand besitzt, wobei die Leuchte eine Öffnung der Rückwand durchsetzt.

### STAND DER TECHNIK

Es sind Kastenmöbel mit integrierter Rückwandleuchte der als bekannt vorausgesetzten Art bekannt. Dabei werden die Gehäuse üblicherweise als Kunststoffspritzgußteile oder Blechformteile ausgebildet und mit von der Rückseite angebrachten Krallen oder dergleichen in der Öffnung fixiert.

### DIE ERFINDUNG

Der Erfindung liegt die Aufgabe zugrunde, ein Kastenmöbel der als bekannt vorausgesetzten Art zu schaffen, welches eine besonders einfache Befestigung der Rückwandleuchte ohne zusätzliche Befestigungsschrauben oder dergleichen ermöglicht.

Die Lösung dieser Aufgabe erfolgt dadurch, daß das Gehäuse im Abstand der Dicke der Gehäusewand angeordnete Befestigungsflansche aufweist, deren einer auf der Innenseite der Rückwand und deren anderer auf der Außenseite der Rückwand verläuft, wobei die Rückwand mindestens zweiteilig ausgebildet ist und die beiden Teile der Rückwand das Gehäuse von unterschiedlichen Seiten her zwischen sich einschließen.

Es hat sich als besonders zweckmäßig erwiesen, daß sich die Lichtstreuscheibe in ihrer Länge über die gesamte Höhe der Rückwand oder die gesamte Breite erstreckt.

Dabei kann sich entsprechend das Gehäuse in seiner Länge über die gesamte Höhe bzw. die gesamte Breite der Rückwand erstrecken.

Es hat sich als besonders zweckmäßig erwiesen, daß das Gehäuse und auch die Lichtstreuscheibe als Strangprofil ausgebildet sind.

Die Montage der Rückwandleuchte in dem erfindungsgemäßen Kastenmöbel kann in äußerst einfacher Weise dadurch erfolgen, daß die Leuchte zwischen zwei einander ergänzende Rückwandhälften eingeschoben wird. Die erfindungsgemäße Konstruktion erlaubt dabei mit besonderem Vorteil eine Anpassung an unterschiedliche Höhen bzw. unterschiedliche Breiten von Kastenmöbeln. Wenn sich die Lichtstreuscheibe in ihrer Länge über die gesamte Höhe bzw. über die gesamte Breite der Rückwand erstreckt, sind von der Innenseite des Kastenmöbels her keine Trennfugen zwischen den beiden Rückwandhälften, welche das Gehäuse der Leuchte zwischen sich einschließen, sichtbar.

Die Montage der Leuchte erfolgt beim Zusammenbau des Kastenmöbels, dessen Rückwand in üblicher Weise am Korpusrahmen befestigt ist, wobei beispielsweise in den nach hinten über die Rückwand vorstehenden Seitenwandbereichen zueinander weisende Aufnahmenuten für die Rückwand vorgesehen sind.

### KURZBESCHREIBUNG DER ZEICHNUNGSABBILDUNG

Nachstehend wird eine bevorzugte Ausführungsform der Erfindung anhand der Zeichnung im einzelnen beschrieben. Es zeigen:
- Figur 1 -: eine perspektivische schematische Darstellung eines Küchenunterschranks mit abgenommener Arbeitsplatte und teilweise weggeschnittenem hinterem Querholm mit eingesetzter Rückwandleuchte,
- Figur 2 -: einen horizontalen Schnitt entlang der horizontalen Ebene II in Figur 1,
- Figur 3 -: eine perspektivische Darstellung des Gehäuses der Leuchte mit Teilansicht der Lichtstreuscheibe,
- Figur 4 -: einen horizontalen Schnitt durch das Gehäuse der Leuchte und die abgenommen dargestellte Lichtstreuscheibe.

### BESTER WEG ZUR AUSFÜHRUNG DER ERFINDUNG

In Figur 1 ist der Korpus eines Küchenmöbelunterschranks dargestellt, der eine geteilte Rückwand 1 besitzt. Die geteilte Rückwand 1 besitzt eine von ihrer Oberseite bis zur Unterseite durchlaufende Öffnung 1a. In der Öffnung la ist das Gehäuse 2a einer ingesamt mit 2 bezeichneten Leuchte fixiert.

Das Gehäuse 2a der Leuchte ist als Aluminium-Strangprofil ausgebildet und besitzt an seinen einander gegenüberliegenden Längsseiten mit Abstand zueinander angeordnete Flansche 2c, 2d, 2e und 2f. Die Flansche 2c und 2d einerseits und 2e und 2f andererseits sind in einem Abstand angeordnet, der der Dicke d der Rückwand 1 entspricht.

Die Anordnung der beiden Flanschpaare 2c und 2d sowie 2e und 2f erlauben eine Montage des Gehäuses 2a mit einem unterschiedlichen Überstand hinter der Rückwand 1. Da bei einem Unterschrank der zur Verfügung stehende Raum zwischen Rückwand 1 und Wand 20 vergleichsweise groß ist, kann das Gehäuse 2a bei einem Unterschrank mittels des Flanschpaares 2c und 2d befestigt werden. Bei einer Montage der Leuchte in einem Küchenoberschrank ist der Abstand zwischen der Rückwand und der Hängewand üblicherweise kleiner. Für Küchenoberschränke erfolgt deshalb die Befestigung des Gehäuses 2a mittels des Flanschpaares 2e und 2f.

Eine Streuscheibe 2b ist im Gehäuse 2a verrastbar.

In dem Gehäuse 2a ist eine Montageplatte 4 mittels Schrauben 21 lösbar befestigt. Auf der Montageplatte 4, die als Reflektorplatte ausgebildet sein kann, sind sowohl die beiden Fassungen 5 und 6 für die Kaltlichtröhre 11 befestigt als auch die Drossel 12 und ein Klemmengehäuse 7.

Die Verdrahtung mittels des Anschlußkabels 9 ist im vorliegenden Zusammenhang nicht von Interesse. Das gleiche gilt für den Ein-Ausschalter 8, der auf Öffnungs- und Schließbewegungen der in Figur 1 nicht dargestellten Fronttür reagiert.

## Patentansprüche

1. Kastenmöbel, insbesondere Küchenmöbelschrank, mit einer in einer Öffnung (1a) der Rückwand (1) angeordneten Leuchte (2), die ein Gehäuse (2a) aufweist, das sich im wesentlichen hinter der Rückwand (1) erstreckt und eine Lichtstreuscheibe (2b) auf der Vorderseite der Rückwand besitzt, wobei die Leuchte eine Öffnung (1a) der Rückwand (1) durchsetzt,
dadurch gekennzeichnet,
daß das Gehäuse (2a), an dessen Längsseiten jeweils ein Paar von Befestigungsflanschen (2c, 2d) aufweist, die im Abstand der Dicke (d) der Rückwand (1) zueinander angeordnet sind, wobei ein Befestigungsflansch (2c) auf der Innenseite der Rückwand (1) und der andere (2d) auf der Außenseite der Rückwand (1) verläuft und wobei die Rückwand (1) mindestens zweiteilig ausgebildet ist und die beiden Teile der Rückwand (1) das Gehäuse (2a) an dessen Längsseiten zwischen sich einschließen.

2. Kastenmöbel nach Anspruch 1,
dadurch gekennzeichnet,
daß sich die Lichtstreuscheibe (2b) in ihrer Länge über die gesamte Höhe der Rückwand (1) erstreckt.

3. Kastenmöbel nach Anspruch 1,
dadurch gekennzeichnet,
daß sich die Lichtstreuscheibe (2b) in ihrer Länge über die gesamte Breite der Rückwand (1) erstreckt.

4. Kastenmöbel nach einem oder mehreren der Ansprüche 1 bis 3,
dadurch gekennzeichnet,
daß sich das Gehäuse (2a) in seiner Länge über die gesamte Höhe der Rückwand (1) erstreckt.

5. Kastenmöbel nach einem oder mehreren der Ansprüche 1 bis 3,
dadurch gekennzeichnet,
daß sich das Gehäuse (2a) in seiner Länge über die gesamte Breite der Rückwand (1) erstreckt.

6. Kastenmöbel nach einem oder mehreren der Ansprüche 1 bis 5,
dadurch gekennzeichnet,
daß das Gehäuse (2a) an dessen Längsseiten jeweils ein weiteres Paar von Befestigungsflanschen (2e, 2f) aufweist, die im Abstand der Dicke (d) der Rückwand (1) zueinander angeordnet sind und parallel zu den anderen Befestigungsflanschen (2c, 2d) verlaufen.

7. Kastenmöbel nach einem oder mehreren der Ansprüche 1 bis 6,
dadurch gekennzeichnet,
daß das Gehäuse (2a) durch ein Strangprofil gebildet ist.

8. Kastenmöbel nach einem oder mehreren der Ansprüche 1 bis 7,
dadurch gekennzeichnet,
daß die Lichtstreuscheibe (2b) als Strangprofil ausgebildet ist.

9. Kastenmöbel nach einem oder mehreren der Ansprüche 1 bis 8,
dadurch gekennzeichnet,
daß das Gehäuse (2a) auf der ins Schrankinnere weisenden Seite eine lösbar befestigte Montageplatte (4) aufweist, welche die Leuchtmittelfassung(en) (5; 6) mit dem Leuchtmittel (11) sowie ggf. weitere elektrische Ausrüstungsteile (7; 12) trägt.

10. Kastenmöbel nach Anspruch 9,
dadurch gekennzeichnet,
daß die Montageplatte (4) als Lichtreflektorplatte ausgebildet ist.

11. Kastenmöbel nach Anspruch 7,
dadurch gekennzeichnet,
daß das Strangprofil des Gehäuses (2a) ein Aluminium-Strangprofil ist.

## Claims

1. Cabinet furniture, more particularly a kitchen furniture cabinet, with a light (2) mounted in an opening (1a) of the back wall (1) and having a housing (2a) which extends substantially behind the back wall (1) and has a light diffuser panel (2b) on the front side of the back wall wherein the light passes through an opening (1a) in the back wall (1)
characterised in that the housing (2a) has on each of its long sides a pair of fastening flanges (2c, 2d) which are arranged spaced from each other by the thickness (d) of the back wall (1) whereby one fastening flange (2c) runs on the inside of the back wall (1) and the other (2d) runs on the outside of the back wall (1) and wherein the back wall (1) is formed at least in two parts and the two parts of the back wall (1) encloses the housing (2a) between same along the long sides.

2. Furniture cabinet according to claim 1 characterised in that the light diffuser panel (2b) extends in length over the entire height of the back wall (1).

3. Furniture cabinet according to claim 1 characterised in that the light diffuser panel (2b) extends in length over the entire width of the back wall (1).

4. Furniture cabinet according to one or more of claims 1 to 3 characterised in that the housing (2a) extends in length over the entire height of the back wall (1).

5. Furniture cabinet according to one or more of claims 1 to 3 characterised in that the housing (2a) extends in length over the entire width of the back wall (1).

6. Furniture cabinet according to one or more of claims 1 to 5 characterised in that the housing (2a) has on each of its long sides a further pair of fastening flanges (2e, 2f) which are arranged spaced from each other by the thickness (d) of the back wall (1) and run parallel to the other fastening flanges (2d, 2d).

7. Furniture cabinet according to one or more of claims 1 to 6 characterised in that the housing (2) is formed by an extruded profiled section.

8. Furniture cabinet according to one or more of claims 1 to 7 characterised in that the light diffuser panel (2b) is formed as an extruded profiled section.

9. Furniture cabinet according to one or more of claims 1 to 8 characterised in that the housing (2a) has on the side pointing into the inside of the cabinet a detachably fastened assembly plate (4) which supports the light sockets (5;6) with the lighting means (11) as well as where applicable further electrical fittings (7;12).

10. Furniture cabinet according to claim 9 characterised in that the assembly plate (4) is formed as the light reflector plate.

11. Furniture cabinet according to claim 7 characterised in that the extruded profiled section of the housing (2a) is an aluminium extruded profiled section.

## Revendications

1. Meuble fermé, notamment de cuisine, avec un dispositif d'éclairage (2) intégré par une ouverture (1a) pratiquée dans le panneau arrière (1) et présentant un boîtier (2a) qui s'étend essentiellement derrière le panneau arrière (1) et une plaque de diffusion de la lumière (2b) sur la surface antérieure du panneau arrière, l'appareil d'éclairage traversant une ouverture (1a) qui est pratiquée dans le panneau arrière (1),
caractérisé en ce que
le boîtier (2a) présente, sur ses côtés longitudinaux, un couple de brides de fixation (2c, 2d) disposées, par rapport l'une à l'autre, à un intervalle qui correspond à l'épaisseur (d) du panneau arrière (1), l'une des brides de fixation (2c) s'étendant sur la face intérieure du panneau arrière (1) tandis que l'autre bride de fixation (2d) s'étend sur la face extérieure du panneau arrière (1), et le panneau arrière (1) étant formé d'au moins deux parties qui saisissent, de part et d'autre, le boîtier (2a), sur ses côtés longitudinaux pour le maintenir entre elles.

2. Meuble de cuisine fermé selon la revendication 1,
caractérisé en ce que
la plaque de diffusion de lumière (2b) s'étend, dans le sens de sa longueur, sur la hauteur totale du panneau arrière (1).

3. Meuble de cuisine fermé selon la revendication 1,
caractérisé en ce que
la plaque de diffusion de lumière (2b) s'étend, dans le sens de sa longueur, sur la largeur totale du panneau arrière (1).

4. Meuble de cuisine fermé selon une ou plusieurs revendications 1 à 3,
caractérisé en ce que
le boîtier (2a) s'étend, dans le sens de sa longueur, sur la hauteur totale du panneau arrière (1) .

5. Meuble de cuisine fermé selon une ou plusieurs revendications 1 à 3,
caractérisé en ce que
le boîtier (2a) s'étend, dans le sens de sa longueur, sur la largeur totale du panneau arrière (1).

6. Meuble de cuisine fermé selon une ou plusieurs revendications 1 à 5,
caractérisé en ce que
le boîtier (2a) présente, sur chacun de ses côtés longitudinaux, un deuxième couple de brides de fixation (2e, 2f), disposées, par rapport l'une à l'autre, à un intervalle qui correspond à l'épaisseur (d) du panneau arrière (1) et s'étendent parallèlement aux autre brides de fixation (2c, 2d).

7. Meuble de cuisine fermé selon une ou plusieurs revendications 1 à 6,
caractérisé en ce que
le boîtier (2a) est formé par un profilé extrudé.

8. Meuble de cuisine fermé selon une ou plusieurs revendications 1 à 7,
caractérisé en ce que
la plaque de diffusion de lumière 82b) est formée par un profilé extrudé.

9. Meuble de cuisine fermé selon une ou plusieurs revendications 1 à 8,
caractérisé en ce que
le boîtier (2a) est pourvu, du côté dirigé vers l'intérieur du meuble, d'une plaque de montage (4) fixée de façon amovible, sur laquelle les douilles (5; 6) de la lampe tubulaire (11) et, le cas échéant, d'autres équipements électriques (7; 12) sont installés.

10. Meuble de cuisine fermé selon la revendication 9,
caractérisé en ce que
la plaque de montage (4) est conçue en forme de réflecteur.

11. Meuble de cuisine fermé selon la revendication 7,
caractérisé en ce que
le profilé extrudé du boîtier (2a) est un profilé d'aluminium.
